# EUROPÄISCHE PATENTSCHRIFT

(11) **EP 0 291 729 B1**
(45) Veröffentlichungstag und Bekanntmachung des Hinweises auf die Patenterteilung: **07.07.1993**
(21) Anmeldenummer: 88106603.9
(22) Anmeldetag: 25.04.1988
(51) Int. Cl.: D06H 3/12

(54) **Verfahren und Vorrichtung zur Messung der Schussfaden- oder Maschenreihenlage von Textilbahnen**
Method and apparatus for measuring the position of the weft threads or stitch courses in textiles
Procédé et dispositif pour mesurer la position des fils de trame ou des rangées de mailles dans les bandes textiles

(30) Priorität: 22.05.1987 DE 3717305
(43) Veröffentlichungstag der Anmeldung: 23.11.1988
(73) Patentinhaber: Mahlo GmbH & Co. KG, D-93342 Saal (DE)
(72) Erfinder: Beckstein, Hellmut, Dr. Ing., D-8403 Bad Abbach (DE)
(74) Vertreter: Bohnenberger, Johannes, Dr.

(56) Entgegenhaltungen:
- DE-A- 1 635 266
- DE-B- 1 109 636
- DE-B- 1 222 012
- DE-C- 674 750

## Beschreibung

Die Erfindung betrifft ein Verfahren bzw. eine Vorrichtung nach dem Oberbegriff des Patentanspruches 1 bzw. 6 oder 11.

Bei der Herstellung von Geweben kreuzen sich Kett- und Schußfäden genau rechtwinkelig. Während verschiedener späterer Arbeitsgänge in der Ausrüstung können die Gewebe aber wieder verzogen werden. Bei der Herstellung von Maschenware auf Rundstrickmaschinen schneidet man den entstehenden Schlauch auf, so daß die Maschenware nach dem Aufschneiden generell schräg verzogen ist. In beiden Fällen muß der Verzug durch entsprechende Richtmaschinen beseitigt werden, wobei diese Richtmaschinen den Verzugswinkel als Steuergröße benötigen. Es gilt also, den Verzugswinkel zu messen.

Zur Messung des Verzugswinkels ist aus der DE-PS 16 35 266 eine Vorrichtung bekannt, bei der ein einziger Spalt mit dahinter angeordnetem Fotosensor von einem elektrodynamischen Antriebssystem um einen Winkel hin- und hergedreht wird, wobei die Drehbewegung in der Nähe der mechanischen Resonanzfrequenz des Systems um einen Mittelwinkel erfolgt. Die Drehbewegung ist also in ihrer Geschwindigkeit durch das System vorgegeben. Das Ausgangssignal des Fotosensors wird über einen Verstärker aufsummiert, wobei das Vorzeichen der Verstärkung immer bei Überschreiten des Mittelwinkels umgekehrt wird. Das über eine Periode aufsummierte Signal wird also dann zu Null, wenn die Meßwerte um den Mittelwinkel herum symmetrisch verteilt sind. Dies ist dann der Fall, wenn der Schußfaden dieselbe Richtung hat wie der Mittelwinkel. Weiterhin ist bei dem bekannten System eine Nachlaufsteuerung vorgesehen, die das Gesamtsystem bzw. den Mittelwinkel entsprechend dem momentanen Meßwert derart verstellt, daß der Mittelwinkel immer zum Schußfaden parallel läuft. Durch eine Messung des Mittelwinkels ist also eine direkte Messung des Schußfadenverlaufes bzw. des Verzugswinkels möglich.

Dieses bekannte System ist insofern nachteilig, als es mechanisch bewegte Teile erfordert, die zwangsläufig einem gewissen Verschleiß unterworfen sind. Darüber hinaus ist durch die Tatsache, daß die Bewegungsgeschwindigkeit (Resonanzfrequenz) der Fördergeschwindigkeit des vorbeilaufenden Gewebes angepaßt sein muß, eine Begrenzung der Fördergeschwindigkeit durch die trägen Massen der bewegten Teile vorgegeben.

Weiterhin ist aus der DE-A 1 109 636 eine Vorrichtung nach dem Oberbegriff des Anspruches 6 bzw. ein Verfahren nach dem Oberbegriff des Anspruches 1 oder 11 bekannt, wobei gegenüber einer Lichtquelle zwei Fotozellen mit davor liegenden Spaltblenden angeordnet sind, deren Mittelachsen winkelig zueinander stehen. Aus dem Differenzsignal der Fotozellen wird ein Wert für den Winkelverlauf des Schußfadens hergeleitet, ohne daß hierzu die Anordnung mechanisch bewegt werden muß. Bei dieser Anordnung kommt es auf die korrekte Messung des durch die Textilbahn durchtretenden Lichtstromes an, was schon bei einem einzigen Fotosensor gewisse Schwierigkeiten bereitet, da der Lichtstrom nicht nur von den Abständen der Schußfäden voneinander und deren Dicke, sondern auch von der Farbe der Textilbahn abhängt. Bei bedruckten Stoffen und unregelmäßigen Geweben wirft dies Schwierigkeiten auf. Nachdem aber bei der bekannten Vorrichtung zwei optisch-elektrische Systeme aufeinander abgeglichen sein müssen, werden diese Schwierigkeiten noch ganz wesentlich gesteigert. Ein weiteres Problem besteht in dem geringen "Fangbereich" der Anordnung, der durch den Winkel zwischen den beiden Spaltblenden bestimmt ist.

Ausgehend vom oben genannten Stand der Technik ist es Aufgabe der vorliegenden Erfindung, Verfahren und Vorrichtung der eingangs genannten Art dahingehend weiterzubilden, daß eine korrekte Messung des Schußfadenverlaufes bei geringerer Störanfälligkeit mit einfachen Mitteln erzielbar ist.

Diese Aufgabe wird durch ein Verfahren nach Patentanspruch 1 oder 11 bzw. eine Vorrichtung nach Patentanspruch 6 gelöst.

Der wesentliche Gedanke der vorliegenden Erfindung liegt also darin, daß nicht der Gesamt-Lichtstrom innerhalb des spaltförmigen Ausschnittes betrachtet wird, sondern dessen "Muster" innerhalb des Bereiches bzw. die Bewegung des Musters innerhalb des Bereiches. Dadurch kann eine Aufteilung der Helligkeitswerte in nur zwei Stufen (hell/dunkel) erfolgen, was die Störempfindlichkeit wesentlich verringert. In Kenntnis dieser Idee läßt sich die mathematische Regel zur Bestimmung des Verzugswinkels aus geometrischen Überlegungen herleiten.

Bevorzugte Ausführungsformen der Erfindung und weitere erfindungswesentliche Gedanken ergeben sich aus den Unteransprüchen und der nachfolgenden Beschreibung von Ausführungsbeispielen, die anhand von Abbildungen näher erläutert sind. Hierbei zeigen:
- Fig. 1: eine perspektivische Prinzip-Darstellung der Anordnung von Beleuchtungsquelle, Textilbahn und Sensor;
- Fig. 2: eine Prinzipdarstellung der Anordnung von zwei Sensoren relativ zu den Schußfäden einer Textilbahn;
- Fig. 3: eine Prinzipdarstellung des Ausgangssignal-Verlaufes der Sensoranordnung nach Fig. 2;
- Fig. 4 und 5: Prinzipdarstellungen zur Erläuterung der in der Beschreibung verwendeten Kurzbezeichnungen;
- Fig. 6: eine besondere Anordnung von Sensorelementen gemäß einer weiteren bevorzugten Ausführungsform der Erfindung;
- Fig. 7: prinzipielle Darstellungen der Ausgangssignal-Verläufe einer Anordnung nach Fig. 6; und
- Fig. 8: ein Blockdiagramm einer Auswerteinrichtung für zwei CCD-Zeilen.

Wie in Fig. 1 gezeigt, ist die Anordnung derart getroffen, daß eine Lichtquelle 11 mit dahinter angeordnetem Reflektor 12 auf eine Textilbahn 10 strahlt, die in Richtung des Pfeiles P an der Anordnung vorbeigefördert wird. Gegenüber der Lichtquelle 11 mit Reflektor 12 ist eine CCD-Zeile 14 bzw. 15 mit davor liegender Linse 13 angeordnet. Über die Gesamtbreite der Gewebebahn sind mehrere derartige Anordnungen vorgesehen, so daß man z.B. auch einen Girlandenverzug durch abschnittsweise Bestimmung des Verzugswinkels detektieren kann.

Wie in Fig. 2 gezeigt, erscheinen die Schußfäden 1 und 2 als dunkle Felder, während die dazwischen liegenden Lücken als helle Felder erscheinen. Beim Fördern der Gewebebahn in Richtung des Pfeiles P verschieben sich die Schußfäden 1 und 2, wie dies in Fig. 2 mit den eingezeichneten Schußfäden 1′ und 2′ angedeutet ist. Während die Schußfäden an den CCD-Zeilen 14 bzw. 15 vorbeistreichen, werden also die einzelnen Sensorelemente 14-1, 14-2 ....; 14-n bzw. 15-1 ...., 15-m der CCD-Zeilen 14 und 15 fortschreitend belichtet bzw. abgedunkelt.

Die Einzelelemente der CCD-Zeilen 14 und 15 werden (bekanntlich) seriell ausgelesen, was in Fig. 3 verdeutlicht werden soll. Nimmt man den statischen Fall an, bei dem also die Auslesegeschwindigkeit sehr groß ist im Verhältnis zur Fördergeschwindigkeit der Gewebebahn, so zeigt Fig. 3 in dem stufenförmigen Verlauf der Ausgangssignale auch die "Unschärfe", welche sich in den Randbereichen zwischen Hell- und Dunkelzonen zwangsläufig ergibt. Um einwandfrei verarbeitbare und störsichere Signale zu erhalten, werden die Sensorausgangssignale mit einer Schwelle SW verglichen. Alle über der Schwelle SW liegenden Werte werden als "hell", alle darunter liegenden Werte als "dunkel" eingestuft.

Nimmt man ein "ideales" Schwarz-Weiß-Muster an, das durch die Schußfäden 1, 2 gebildet wird, so ergibt sich bei einer zur Fördergeschwindigkeit nicht sehr hohen Auslesegeschwindigkeit wieder ein Signalmuster, wie es in Fig. 3 gezeigt ist. In diesem Fall rührt der feiner abgestufte Verlauf aus der zeitlichen Integration des Lichtstromes in den einzelnen Sensorelementen 14-n, 15-m. Auch hier wird durch die Einteilung in zwei Gruppen durch die Schwelle SW eine Vergrößerung der Störsicherheit erzielt.

Wenn die Einteilung in hell bzw. dunkel anhand der Schwelle SW getroffen wurde, so kann man den eigentlich interessierenden Wert errechnen. Zur Erklärung der Berechnung werden zunächst die verwendeten Kurzbezeichnungen anhand der Fig. 4 und 5 näher erläutert. Gemäß Fig. 5 wird im folgenden der Abstand zwischen zwei Dunkelzonen (Schußfäden 1 bis 5) mit a, die Dicke der Schußfäden, also das "Dunkelfeld" mit d bezeichnet. Die Länge des spaltförmigen Abschnittes, welche der Zeilenlänge des Sensors entspricht, ist mit S bezeichnet. 1 bezeichnet die maximale Länge einer "Dunkelgruppe", also die Anzahl der aufeinanderfolgend abgedunkelten Sensorelemente (multipliziert mit deren Länge). Mit L ist die der vorher genannten Größe 1 entsprechende "Periode" bezeichnet, also diejenige Strecke auf der CCD-Zeile, innerhalb derer sich das Muster wiederholt. Mit α ist der Verzugswinkel bezeichnet, also der Winkel zwischen einem Schußfaden 1 bis 9 und der zur Transportrichtung P senkrechten Achse (Transportrichtungsnormale). Mit β₀ bzw. βₙ ist der Winkel zwischen den CCD-Zeilen 14, 15 und der Transportrichtungsnormalen bezeichnet, während γ den Winkel zwischen einer CCD-Zeile 14 bzw. 15 und einem Schußfaden bezeichnet.

Im folgenden werden verschiedene Möglichkeiten zur Errechnung des Verzugswinkels α beschrieben.

Wenn man die durch das betrachtete Gewebe vorgegebenen Größen a und d als bekannt voraussetzt, so errechnet sich der Winkel γ zwischen CCD-Zeile und Schußfäden nach der Gleichung

Bei einem vorgegebenen Winkel ß der CCD-Zeile zur Förderrichtungsnormalen ergibt sich dann der Vezugswinkel α aus

$\text{α = β - γ ; (2).}$

Wie aus den oben angeführten Gleichungen leicht ersichtlich ist, können positive und negative Verzugswinkel nicht unterschieden werden. Die Unterscheidung hierüber kann aber über die Bewegungsgeschwindigkeit des Musters (bei bekannter Transportgeschwindigkeit) erfolgen. Bei der in Fig. 5 gezeigten oberen CCD-Zeile 14 wäre bei positivem Verzugswinkel α (in der in Fig. 5) gegebenen Definition) die Bewegungsgeschwindigkeit größer als bei negativem Verzugswinkel α. Weiterhin ist es möglich, die "Fadenzahl" (Schußfäden pro Längeneinheit) durch eine in Förderrichtung angeordnete weitere CCD-Zeile zu ermitteln und der oben beschriebenen Berechnung zugrunde zu legen.

Eine weitere, einfachere Möglichkeit zur Errechnung des Verzugswinkels α ergibt sich dann, wenn man die in Fig. 5 gewählte Anordnung von zwei winkelig zueinander ausgerichteten CCD-Zeilen 14 und 15 wählt. In diesem Fall ergibt sich der Winkel α zu
Wobei zn bzw. z0 in Gleichung 4 definiert sind:

$\text{z = 2 ·} \frac{\text{S}}{\text{L}} \text{(4)}$

Also die "Periodenzahl" über die CCD-Zeile darstellen (der Index n bzw. 0 ist in Fig. 5 definiert).

Bei dieser Ausführung des erfindungsgemäßen Verfahrens ist die Rechnung dann besonders einfach, wenn die beiden Winkel β0 und βn dem Betrag nach gleich groß gewählt werden. Die Gleichung 3 vereinfacht sich dann zu
wobei die obigen Definitionen gelten. Besonders einfach ist die Herleitung des Verzugswinkels α auch deshalb, weil die CCD-Zeilen 14 und 15 digital arbeiten und die Werte für z ohnehin als zählbare Einzelwerte vorliegen.

Vorzugsweise wird der Winkel ${\text{β₀ = β}}_{\text{n}}$ zu 15° gewählt.

Um eine möglichst große Genauigkeit zu bekommen, ist es von Vorteil, wenn die CCD-Zeilen möglichst lang (in Relation zur Fadenzahl) sind. Dies kann auch durch eine entsprechende Optik erzielt werden, bei der eine verkleinerte Abbildung des Gewebes auf die CCD-Zeilen projiziert wird.

Anstelle der oben angeführten Möglichkeiten der Bestimmung der Zahl von Schußfäden, die über einer CCD-Zeile liegen, besteht (wie angedeutet) auch die Möglichkeit, die Summe der hell (bzw. dunkel) beleuchteten Strecken auf den CCD-Zeilen zur Berechnung heranzuziehen. Der Verzugswinkel α ergibt sich dann zu
Wobei selbstverständlich auch anstelle der "Dunkelstrecken" 1 auch die "Hell-Strecken" (L - 1) zur Berechnung herangezogen werden können.

Bei einer weiteren bevorzugten Ausführungsform der Erfindung werden die Anzahlen z bzw. die Längen 1 über mehrere Abtastzyklen der CCD-Zeilen gewonnen. Dadurch wird eine wesentliche Erhöhung des Störabstandes möglich.

Im folgenden wird eine weitere bevorzugte Ausführungsform der Erfindung anhand der Fig. 6 und 7 näher beschrieben. Bei dieser (alternativen) Berechnungsmethode wird die Bewegungsgeschwindigkeit des Musters über CCD-Zeilen 14; 15 als Berechnungsgrundlage herangezogen.

Geht man davon aus, daß ein Abtastzyklus der CCD-Zeile die quasi-statische Lage der Schußfäden 1 bis 8 über der CCD-Zeile darstellt, so ergibt sich das in Fig. 7 gezeigte Bild. Wenn der erste Abtastzyklus zum Zeitpunkt t0 nach Einteilung in hell bzw. dunkel das in Fig. 7 gezeigte Bild ergibt, so ist der darauf folgende Abtastzyklus zum Zeitpunkt t1 zu diesem Bild nach rechts verschoben, gleiches gilt für alle folgenden Abtastzyklen. Der Verschiebungsbetrag ist in Fig. 7 mit τ 14 bezeichnet.

Nachdem die zweite CCD-Zeile 14 einen stumpferen Winkel zu den Schußfäden aufweist, ist die dort zu beobachtende Periode kürzer als die der CCD-Zeile 15. Dies ist in Fig. 7 unten gezeigt. Das Zeitintervall τ15 gemäß Fig. 7 ist also größer als das mit der CCD-Zeile 14 beobachtete Intervall τ14. Der Winkel γ zwischen der CCD-Zeile 14 und den Schußfäden 1 bis 8 ergibt sich dann zu
Wobei der Verzugswinkel α nach Gleichung 2 errechnet werden kann.

Diese Ausführungsform der Erfindung hat auch noch den Vorteil, daß eine Mittlung der in der Gleichung 7 verwendeten Zeitintervalle τ14 und τ15 über besonders viele Einzelwerte stattfinden kann, wobei selbstverständlich nicht nur die Zeitintervalle zwischen den ansteigenden Flanken korrespondierender Hell-Bereiche, sondern auch zwischen den abfallenden Flanken der Mittlung zugrunde gelegt werden können.

In Fig. 8 ist ein Beispiel für eine Schaltungsanordnung (im Prinzip) gezeigt, die zur Durchführung des vorstehend beschriebenen Verfahrens geeignet ist.

Die CCD-Zeilen 14 und 15 werden, wie in Fig. 8 gezeigt, über einen gemeinsamen Sensortreiber 20 angesteuert und geben ihre, der applizierten Lichtmenge proportionalen Ausgangssignale über Pufferverstärker 16, 16′ und Blockierschaltungen 17 an Sample- and Hold-Schaltungen 18 an weitere Pufferverstärker 19, 19′ weiter. Die Blockierschaltungen 17, 17′ und die Sample- and Hold-Schaltungen 18, 18′ werden - wie der Sensortreiber 20 - über eine Zeitsteuerungsschaltung 22 synchronisiert.

Aus den Pufferverstärkern 19, 19′ gelangen die Ausgangssignale auf die Eingänge von steuerbaren Ausgangsverstärkern 23, 23′, deren Ausgänge auf Eingänge von Schwellenschaltungen 24 geführt sind, welche die Schwarz/Weiß-Diskriminierung vornehmen. Die Ausgangsleitungen 28, 28 stellen also Binärausgänge dar, die in ein I/O-Interface geführt sind.

Das I/O-Interface 33 steht mit einer CPU 34 in Verbindung, die über Datenleitungen Zugriff zu einem RAM 35 hat. Weiterhin ist ein Ausgangsinterface 36 vorgesehen, das über Datenleitung mit den nachfolgenden Organen zum Ausgleichen des Verzugswinkels in steuernder Verbindung steht.

Um auch eine Überwachung der Lichtquelle bzw. eine Störmeldung vornehmen zu können, werden die Ausgangssignale der Pufferverstärker 19, 19′ über Schwellenschalter 25, 25′ an das I/O-Interface 33 weitergegeben. Durch entsprechende Einstellung der Schwellenpegel ist es möglich festzustellen, ob die CCD-Zeilen 14, 15 zuviel Licht bekommen, also in der Sättigung betrieben werden. Dieses Sättigungssignal wird weiterhin über ein Latch 26, 26′ an das I/O-Interface 33 weitergegeben, wobei jedes Latch 26, 26′ über eine Start-Signalleitung 30 angesteuert wird, welche ebenfalls in das I/O-Interface 33 geführt ist.

Die Zeitsteuerungsschaltung 22 steuert neben dem Sensortreiber 20 noch eine Belichtungszeitsteuerung 21 an, zu welcher die CPU 34 über das I/O-Interface 33 und eine Belichtungs-Steuerleitung 32 direkten Zugriff hat. Eine Taktleitung 31 verbindet die Zeitsteuerungsschaltung 22 zur Synchronisation mit der CPU 34 (über das Interface 33).

Die Schwellenwerte SW (siehe Fig. 3) sind über Leitungen 29, 29′ von der CPU 34 einstellbar.

Die so ausgebildete Auswerteinrichtung 37 kann so programmiert werden, daß das weiter oben beschriebene Verfahren zur Berechnung des Verzugswinkels α durchgeführt wird.

Die CCD-Zeilen 14, 15 müssen nicht unbedingt als voneinander getrennte Zeilenanordnungen ausgebildet sein, sondern können in einer einzigen Matrixanordnung angeordnet sein, Die Winkel β₀ und βₙ werden dann durch entsprechende Auswahl der Matrixelemente definiert.

Bei einer weiteren bevorzugten Ausführungsform der Erfindung sind ebenfalls zwei zeilenförmige Wandler einer Anordnung ähnlich der nach Fig. 6 vorgesehen. Hierbei handelt es sich jedoch nicht um CCD-Zeilen, sondern um positionsempfindliche, zeilenförmige Fotodioden, deren Ausgangssignale der Helligkeitsverteilung der lichtempfindlichen Fläche entsprechen. Derartige Wandler sind z.B. Lateral-Effekt-Fotodioden oder auch Fotodioden mit davor liegendem Graukeil. Wenn über einen derartigen Wandler ein Strichmuster, wie in Fig. 6 gezeichnet, wandert, so ergibt sich ein Ausgangssignal mit einem im wesentlichen sägezahnförmigen Wechselstromanteil. Diese Wechselstromanteile werden nun in der Auswerteinrichtung, die in an sich bekannter Weise aufgebaut sein kann, miteinander verglichen und zwar entweder im Hinblick auf die Änderungsgeschwindigkeit oder im Hinblick auf die Phasenlage der Signale zueinander. Die Frequenz der beiden Sägezahn-Signale ist für beide Wandler gleich. Wenn nun bei der in Fig. 6 gezeigten Anordnung der Wandler ${\text{(β₀ = β}}_{\text{n}} \text{+ 90°)}$ die Schußfäden genau senkrecht zur Förderrichtung liegen, so sind die Änderungsgeschwindigkeiten der beiden Ausgangssignale gleich bzw. ist die Phasenlage der Signale zueinander 0°. Sobald ein Verzugswinkel α auftritt, ergibt sich auch eine Phasenverschiebung der beiden Signale zueinander, sowie eine Differenz in der Änderungsgeschwindigkeit. Aus diesen Differenzen ist nun der Verzugswinkel herleitbar.

Im Prinzip ist dieses Verfahren der Auswertung auch mit CCD-Zeilen möglich.

Die oben ausgeführten Einzelmerkmale werden für sich alleine gesehen und in Kombination als erfindungswesentlich beansprucht.

### Bezugszeichenliste

- 1 - 9: Schußfaden
- 10: Textilbahn
- 11: Beleuchtungsquelle
- 12: Spiegel
- 13: Linse
- 14: erste CCD-Zeile
- 14-1 bis 14-n: Sensorelemente
- 15: zweite CCD-Zeile
- 15-1 bis 15-m: Sensorelemente
- 16: Pufferverstärker
- 17: Blockierschaltung
- 18: Sample- and Hold-Schaltung
- 19: Pufferverstärker
- 20: Sensortreiber
- 21: Belichtungszeitsteuerung
- 22: Zeitsteuerungsschaltung
- 23: Ausgangsverstärker
- 24: Schwarz/Weiß-Schwellenschaltung
- 25: Sättigungsdetektor
- 26: Latch
- 27: Verstärkungs-Steuerleitung
- 28: Binärausgang
- 29: Schwarz/Weiß-Schwelle
- 30: Start-Signalleitung
- 31: Takt-Leitung
- 32: Belichtungs-Steuerleitung
- 33: I/O-Interface
- 34: CPU
- 35: RAM
- 36: Ausgangsinterface
- 37: Auswerteinrichtung
- SW: Schwelle
- a: Hell-Abstand
- b: Dunkel-Abstand
- S: Zeilenlänge
- P: Laufrichtungspfeil
- α: Verzugswinkel
- γ: Winkel zwischen Schußfaden und Zeile
- β: Winkel zwischen Zeile und Transportrichtungs-Normale
- τ: Bewegungs-Zeitintervall
- t0 bis tn: Zeitpunkt der Zeilendurchläufe

## Patentansprüche

1. Verfahren zur Messung der Schußfaden- oder Maschenreihenlage (Verzugswinkel α) in fortlaufend geförderten Textilbahnen (10), wobei man mittels Messwerte liefernder photoelektrischer Wandler (14, 15) mindestens einen spaltförmigen Ausschnitt aus der Textilbahn (10) im Durch- oder Auflicht betrachtet, dessen Breite klein und dessen Länge groß ist im Vergleich zur Dicke der Schußfäden und dessen Längsachse einen definierten, konstanten Winkel zur Förderrichtung hat,
**dadurch gekennzeichnet,**
daß man
die Helligkeitswerte innerhalb des Abschnittes in zwei Stufen oder Bereiche (hell, dunkel) mittels mindestens eines Schwellenschalters (24, 24') einstellt und diejenigen Abschnitte innerhalb des Ausschnittes bestimmt, innerhalb derer die Helligkeitswerte fortlaufend einer der Stufen zugeordnet sind, und daß man entweder die Anzahl oder (Gesamt-) Länge der Abschnitte einer Stufe durch diskrete Auswertung der Messwerte
oder die Geschwindigkeit, mit der sich die Abschnitte einer Stufe im Ausschnitt bewegen,
bestimmt, und daraus den Verzugswinkel (α) des Schußfadens (1 - 9) herleitet und digital auswertet.

2. Verfahren nach Anspruch 1,
**dadurch gekennzeichnet,**
daß man das Vorzeichen des Verzugswinkels (α) aus der Richtung herleitet, in der sich die Abschnitte innerhalb des Ausschnittes bewegen.

3. Verfahren nach einem der vorhergehenden Ansprüche,
**dadurch gekennzeichnet,**
daß man zwei spaltförmige Ausschnitte betrachtet, die einen definierten Winkel zueinander einschließen und daß man die Anzahl der Abschnitte innerhalb der Ausschnitte bzw. die Geschwindigkeiten in den Ausschnitten miteinander vergleicht.

4. Verfahren nach einem der vorhergehenden Ansprüche,
**dadurch gekennzeichnet,**
daß man vor der Herleitung des Verzugswinkels eine Durchschnittsbildung über mehrere zeitlich beabstandete Bestimmungen der Anzahlen bzw. Geschwindigkeiten durchführt.

5. Verfahren nach einem der vorhergehenden Ansprüche,
**dadurch gekennzeichnet,**
daß man das Durch- oder Auflicht in Form von Blitzen appliziert oder die Betrachtung über sehr kurze, zeitlich äquidistante Momente durchführt.

6. Vorrichtung zur Messung der Schußfaden- oder Maschenreihenlage (Verzugswinkel α) in einer fortlaufend geförderten Textilbahn (10), mit mindestens einer Beleuchtungsquelle (11), mindestens einem photoelektrischen Wandler (14, 15) und mit einer Auswerteinrichtung (37) zum Auswerten der Wandler-Ausgangssignale und Abgeben eines zum Verzugswinkel (α) im wesentlichen proportionalen Wertes, **dadurch gekennzeichnet,**
daß
mindestens einer der Wandler (14, 15) als zeilenförmige Anordnung (14, 15) einer Vielzahl separat abtastbarer Sensorelemente (14-1 bis 14-n; 15-1 bis 15-m) ausgebildet ist, daß
die Auswerteinrichtung (37) Schwellenschalter (24) umfaßt, welche die Wandler-Ausgangssignale in zwei Stufen oder Bereiche (hell, dunkel) einteilt und derart ausgebildet ist, daß
entweder die Anzahl der Sensorelemente mit Ausgangswerten gleicher Stufe (hell, dunkel)
oder die Geschwindigkeit, mit der sich die Ausgangswerte gleicher Stufe über die zeilenförmige Anordnung (14, 15) bewegen,
bestimmt wird, und daß
die Auswerteinrichtung (37) eine digitale Recheneinheit (34, 35) umfaßt, die derart ausgebildet ist, daß aus der Anzahl bzw. aus der Geschwindigkeit der Verzugswinkel (α) hergeleitet und ausgewertet wird.

7. Vorrichtung nach Anspruch 6,
**dadurch gekennzeichnet,**
daß im Falle einer einzigen als CCD-Zeile (15) ausgebildeten Wandlers die Auswerteinrichtung (37) eine Vorrichtung zur Eingabe der Fadenzahl bzw. eine Einrichtung zur Eingabe der Fördergeschwindigkeit umfaßt.

8. Vorrichtung nach Anspruch 6,
**dadurch gekennzeichnet,**
daß zwei in definiertem Winkel (β₀; βₙ) zur Förderrichtungsnormalen angeordnete CCD-Zeilen (14, 15) mit vorzugsweise gleicher Länge vorgesehen sind.

9. Vorrichtung nach einem der Ansprüche 6 bis 8,
**dadurch gekennzeichnet,**
daß die Beleuchtungsquelle (11) als Blitzröhre ausgebildet ist.

10. Vorrichtung nach einem der Ansprüche 6 bis 9,
**dadurch gekennzeichnet,**
daß vor jeder CCD-Zeile (14, 15) eine Optik mit (Zylinder-) Linse (13) vorgesehen ist.

11. Verfahren zur Messung der Schußfaden- oder Maschenreihenlage (Verzugswinkel α) in fortlaufend geförderten Textilbahnen (10), wobei man mittels Meßwerte liefernder photoelektrischer Wandler (14, 15) mindestens zwei spaltförmige Ausschnitte aus der Textilbahn (10) im Durch- oder Auflicht betrachted, deren Breiten klein und deren Längen groß sind im Vergleich zur Dicke der Schußfäden und deren Längsachsen definierte, konstante Winkel zur Förderrichtung haben,
**dadurch gekennzeichnet,**
daß man die Helligkeitsverteilungen auf den Wandlern (14, 15) oder die Lage der Beleuchtungsdichteschwerpunkte auf den Wandlern (14, 15) feststellt und entsprechende Wandler-Ausgangssignale erzeugt,
und daß man aus den Änderungsgeschwindigkeiten und/oder Phasenlagen der Wandler-Ausgangssignale und deren Vergleich den Verzugswinkel (α) herleitet und digital auswertet.

## Claims

1. A method of measuring the position of the weft threads or courses (offset angle α) in continuously advanced webs (10) of fabric, wherein at least one slit-like section of the fabric web (10) is observed under incident light or transmitted light by means of photoelectric transducers providing measured values, the width of said slit being small while its length is large in comparison with the thickness of the weft threads, the longitudinal axis of said slit extending at a defined constant angle to the direction of advance, characterized by
setting the brightness values in said section within two stages or ranges (bright, dark) by means of at least one threshold switch (24, 24') and determining those portions within said section in which the brightness values are continuously related to one of said stages, and by determining either the number of the (overall) length of said portions of a stage by discrete evaluation of the measured values
or by determining the velocity of movement of the portions of a stage within said section,
whence the offset angle (α) of the weft thread (1-9) is derived and digitally analyzed.

2. The method as claimed in claim 1, characterized in that the sign of the offset angle (α) is derived from the direction of movement of the portions within said section.

3. The method as claimed in any one of the preceding claims, characterized in that two slit-like sections are observed which include a defined angle relative to one another, and that the number of portions within said sections or, respectively, the velocities within said sections are compared with one another.

4. The method as claimed in any one of the preceding claims, characterized in that prior to deriving the offset angle, averaging is performed through a plurality of chronologically spaced determinations of said numbers or velocities, respectively.

5. The method as claimed in any one of the preceding claims, characterized in that the incident or transmitted light is either applied in the form of flashes or the observation is performed for the duration of very short moments which are equidistant in time.

6. An apparatus for measuring the position of the weft threads or courses (offset angle α) in a continuously advanced web (10) of fabric, comprising at least one source of illumination (11), at least one photoelectric transducer (14, 15) and analyzing means (37) for analyzing the output signals from the transducers and for providing a value which is substantially proportional to said offset angle (α),
characterized in that
at least one of said transducers (14, 15) is configured as a line array (14, 15) of a plurality of sensor elements (14-1 to 14-n; 15-1 to 15-m) adapted to be scanned separately,
that
the analyzing means (37) comprises threshold switches (24) for grading the transducer output signals in two stages or ranges (bright, dark) and being configured such
that
either the number of sensor elements providing outputs of the same stage (bright, dark) is determined
or the velocity at which the outputs of the same stage move across the line array (14, 15) is determined, and that
said analyzing means (37) comprises a digital computing unit (34, 35) which is designed to derive and analyze said offset angle (α) from the number or the velocity, respectively.

7. The apparatus as claimed in claim 6, characterized in that in the case of a single transducer configured as a CCD line array (15) the analyzing means (37) comprises means for inputting the number of threads or, respectively, means for inputting the advancing speed.

8. The apparatus as claimed in claim 6, characterized in that two CCD line arrays (14, 15) preferentially of equal lengths are provided and are disposed at a defined angle (β₀; βₙ) to the line normal to the direction of advance.

9. The apparatus as claimed in any one of the claims 6 to 8, characterized in that the source of illumination (11) is configured as a flash tube.

10. The apparatus as claimed in any one of the claims 6 to 9, characterized in that an optical system including a (cylindrical) lens (13) is provided upstream of each CCD line array (14, 15).

11. A method of measuring the position of the weft threads or courses (offset angle α) in continuously advanced webs (10) of fabric, wherein at least two slit-like sections of the fabric web (10) are observed under incident light or transmitted light by means of photoelectric transducers for providing measured values, the width of said slits being small while their lengths are large in comparison with the thickness of the weft threads, the longitudinal axes of said slits having defined constant angles to the direction of advance, characterized by
determining the brightness distributions of the transducers (14, 15) or the position of the concentration point of illumination density on said transducers (14, 15) to produce corresponding transducer outputs,
and by deriving and digitally analyzing the offset angle (α) from the changing rates and/or phase positions of the transducer outputs and the comparison therebetween.

## Revendications

1. Procédé pour mesurer la position des fils de trame ou des rangées de mailles (angle d'étirage α) dans des bandes textiles (10) transportées en continu, dans lequel on observe, par transmission de lumière ou par réflexion de lumière, au moyen de capteurs photo-électriques (14,15) propres à délivrer des valeurs de mesure, au moins une section de forme oblongue de la bande textile (10), dont la largeur est faible et la longueur est grande en comparaison de l'épaisseur des fils de trame et dont l'axe longitudinal fait un angle constant et défini par rapport à la direction de transport,
caractérisé en ce que l'on règle les valeurs de luminosité à l'intérieur de la section en deux degrés ou domaines (clair, foncé) au moyen d'au moins un interrupteur à seuil (24,24') et on détermine celles des portions à l'intérieur de la section, au sein desquelles les valeurs de luminosité correspondent en continu à l'un des degrés, et on détermine soit le nombre ou la longueur (totale) des portions d'un degré par analyse discrète des valeurs de mesure,
soit la vitesse à laquelle les portions d'un degré se déplacent dans la section,
et on en déduit et évalue numériquement l'angle d'étirage (a) du fil de trame.

2. Procédé selon la revendication 1, caractérisé en ce que l'on déduit le sens de l'angle d'étirage (α) à partir de la direction dans laquelle les portions se déplacent dans la section.

3. Procédé selon l'une des revendications précédentes, caractérisé en ce que l'on considère deux sections de forme oblongue qui incluent entre elles un angle défini et l'on compare ensemble le nombre de portions dans la section ou les vitesses dans les sections.

4. Procédé selon l'une des revendications précédentes, caractérisé en ce que, avant de déduire l'angle d'étirage, on réalise une moyenne sur plusieurs déterminations de nombres ou de vitesses, séparées dans le temps.

5. Procédé selon l'une des revendications précédentes, caractérisé en ce que l'on applique la lumière transmise ou la lumière réfléchie sous forme d'éclairs ou en ce que l'on réalise l'observation sur des moments courts espacés dans le temps.

6. Dispositif pour mesurer la position des fils de trame ou des rangées de mailles (angle d'étirage α) dans des bandes textiles (10) transportées en continu, comportant au moins une source d'éclairage (11), au moins un capteur photo-électrique (14,15) et au moins un organe d'exploitation (37) pour exploiter les signaux de sortie du capteur et donner une valeur généralement proportionnelle à l'angle d'étirage (α), caractérisé
en ce qu'au moins un des capteurs (14,15) est réalisé sous la forme d'une disposition oblongue (14,15) d'une pluralité d'éléments détecteurs (14-1 à 14-n ; 15-1 à 15-m) pouvant être balayés séparément,
en ce que l'organe d'exploitation (37) comprend un interrupteur à seuil (24) qui divise les signaux de sortie du capteur en deux degrés ou domaines (clair, foncé) et qui est réalisé de telle façon que l'on détermine
soit le nombre des éléments détecteurs ayant des valeurs de sortie de même degré (clair, foncé),
soit la vitesse à laquelle les valeurs de sortie de même degré se déplacent sur la disposition oblongue (14,15),
et en ce que l'organe d'exploitation (37) comprend un calculateur numérique (34,35) qui est réalisé de telle façon que l'on déduise et évalue l'angle d'étirage (α) à partir du nombre ou de la vitesse.

7. Dispositif selon la revendication 6, caractérisé en ce que, dans le cas d'un capteur réalisé sous la forme d'une seule barrette à transfert de charge CCD (15) l'organe d'exploitation (37) comprend un organe pour donner le nombre de fils ou un organe pour donner la vitesse de transport.

8. Dispositif selon la revendication 6, caractérisé en ce que deux barrettes à transfert de charge CCD (14,15) ayant avantageusement la même longueur sont disposées suivant un angle défini (β₀ ; βₙ) par rapport à la normale à la direction de transport.

9. Dispositif selon l'une des revendications 6 à 8, caractérisé en ce que la source d'éclairage (11) est réalisée sous la forme d'un tube de flash.

10. Dispositif selon l'une des revendications 6 à 9, caractérisé en ce qu'une optique à lentille (cylindrique) (13) est prévue devant chacune des barrettes à transfert de charge CCD (14,15).

11. Procédé pour mesurer la position des fils de trame ou des rangées de mailles (angle d'étirage α) dans des bandes textiles (10) transportées en continu, dans lequel on observe par transmission de lumière ou par réflexion de lumière, au moyen de capteurs photo-électriques (14,15) propres à délivrer des valeurs de mesure, au moins deux sections de forme oblongue de la bande textile (10), dont la largeur est faible et dont la longueur est grande en comparaison de l'épaisseur des fils de trame et dont l'axe longitudinal fait un angle constant et défini par rapport à la direction de transport,
caractérisé en ce que l'on détermine les répartitions de luminosité issues des capteurs (14,15) ou la position des centres de gravité de densité d'éclairage provenant des capteurs (14,15) et l'on produit des signaux de sortie des capteurs correspondants,
et en ce que l'on déduit et évalue numériquement l'angle d'étirage (α) à partir des vitesses de modification et/ou des positions de phase des signaux de sortie des capteurs et de leur comparaison.
